# FASCICULE DE BREVET EUROPEEN

(11) **EP 3 107 515 B1**
(45) Date de publication et mention de la délivrance du brevet: **08.05.2019**
(21) Numéro de dépôt: 14806069.2
(22) Date de dépôt: 21.10.2014
(51) Int. Cl.: A61H 3/02

(54) **BEQUILLE CONVERTIBLE**
UMWANDELBARE KRÜCKE
CONVERTIBLE CRUTCH

(30) Priorité: 22.10.2013 WO PCT/IB2013/059533
(43) Date de publication de la demande: 28.12.2016
(73) Titulaire: Varilek, David, 1097 Riex (CH)
(72) Inventeur: Varilek, David, 1097 Riex (CH)
(74) Mandataire: Grosfillier, Philippe
(86) Numéro de dépôt international: PCT/IB2014/065504
(87) Numéro de publication internationale: WO 2015/059634

(56) Documents cités:
- WO-A1-2007/027098
- DE-A1-102007 031 340
- DE-U1- 29 805 018
- FR-A1- 2 703 246
- FR-A1- 2 830 749
- US-A- 4 846 203

## Description

### Domaine de l'invention

La présente invention concerne les béquilles de marche, communément nommées cannes anglaises, que l'on peut transformer en béquilles axillaires.

### Etat de la technique

La transformation de cannes anglaises en béquilles axillaires est notamment divulguée dans les documents brevets FR 2 830 749 et FR 2 703 246.

Avec ces béquilles, la transformation nécessite cependant l'adjonction d'un élément supplémentaire, soit une portion de tube comportant un élément d'appui pour l'aisselle.

Pour assurer une utilisation adéquate d'une canne anglaise, la partie axillaire doit être mise de côté.

Il est cependant souhaitable de transformer rapidement et en n'importe quel endroit des cannes anglaises en béquilles axillaires. Ce qui n'est pas possible avec les béquilles de l'état de la technique.

Il conviendrait également de faciliter la transformation de cannes anglaises en béquilles axillaires ou vice-versa.

### Exposé général de l'invention

La présente invention permet de remédier aux problèmes précités.

Dans la béquille selon l'invention, la poignée de la canne anglaise est également utilisée comme élément d'appui au niveau de l'aisselle.

La béquille selon l'invention consiste donc en une canne anglaise transformable en béquille axillaire comprenant un corps de béquille de longueur ajustable, un élément de soutien d'avant-bras disposé vers l'extrémité supérieure de la canne et un élément d'appui orienté selon une direction sensiblement perpendiculaire à la direction principale du corps de béquille; caractérisée par le fait que l'élément d'appui est une poignée rallongée qui assure une double fonction, à savoir de poignée classique et d'élément d'appui au niveau de l'aisselle.

La longueur du corps de béquille est ajustable de manière suffisante pour que la poignée soutienne un utilisateur au niveau de l'aisselle lorsque celui-ci est debout.

La béquille selon l'invention comporte une deuxième poignée disposée sous l'élément d'appui, la distance entre la deuxième poignée et l'élément d'appui est sensiblement égale à la longueur du bras de l'utilisateur. De préférence cette distance est ajustable.

Avantageusement la deuxième poignée est pliable.

Enfin, l'élément de soutien d'avant-bras peut être enlevé lorsque la béquille est seulement utilisée pour le soutien de l'utilisateur à niveau de l'aisselle.

Bien entendu, l'élément de soutien d'avant-bras peut rester en place sans que cela n'occasionne de gêne lorsque la configuration « béquille axillaire » est utilisée.

L'invention sera mieux comprise ci-après au moyen d'un exemple illustré.
La figure 1 présente une béquille selon l'invention dans sa configuration « canne anglaise »
La figure 2 présente la béquille de la figure 1 dans sa configuration « béquille axillaire »

Dans l'exemple illustré la béquille comprend les éléments suivants :
- une poignée rallongée **1** servant également d'appui d'aisselle,
- un corps de béquille **2** sur lequel se fixe une poignée pliable **3** munie d'une articulation **5,**
- une rallonge **4** du pied de la béquille.

Les réglages en hauteur de la rallonge, ainsi que de la poignée pliable **3** s'effectuent à l'aide de clips s'insérant dans les trous répartis le long du corps de la béquille **2.**

Il va de soi que l'invention ne se résume pas à l'exemple illustré.

Toute autre variante couverte par les revendications fait également partie de l'invention.

Dans ce contexte, les clips peuvent être remplacés par tout autre mécanisme assurant la même fonction.

De même, le corps de béquille **2** peut être rallongé ailleurs qu'au niveau du pied, p.ex. entre la poignée rallongée **1** et la poignée pliable **3.**

Il est également possible d'ajuster la longueur du corps de béquille **2** à ces deux endroits, ce qui offre l'avantage d'optimiser à la fois la hauteur du soutien au niveau de l'aisselle et la distance entre la poignée rallongée **1** et la poignée pliable **3.**

## Revendications

1. Canne anglaise transformable en béquille axillaire comprenant un corps de béquille (2) de longueur ajustable et un élément d'appui orienté (1) selon une direction sensiblement perpendiculaire à la direction principale du corps de béquille (2), ledit élément d'appui étant une poignée rallongée (1) qui assure une double fonction de poignée classique et d'élément d'appui au niveau de l'aisselle et ledit corps de béquille (2) étant ajustable de manière suffisante pour que la poignée rallongée (1) soutienne un utilisateur au niveau de l'aisselle lorsque celui-ci est debout, **caractérisé en ce que** la canne comprend en outre:
- un élément de soutien d'avant-bras disposé dans la partie supérieure du corps de béquille (2), dans la configuration canne anglaise et la configuration béquille axillaire ;
- une deuxième poignée (3) disposée sous l'élément d'appui (1) ;
la distance entre la deuxième poignée (3) et l'élément d'appui étant sensiblement égale à la longueur du bras de l'utilisateur, dans la configuration canne anglaise et la configuration béquille axillaire.

2. Canne anglaise selon la revendication 1 dans laquelle ladite distance est ajustable.

3. Canne anglaise selon la revendication 1 ou 2 dans laquelle la deuxième poignée (3) est pliable.

4. Canne anglaise selon l'une quelconque des revendications précédentes dans laquelle l'élément de soutien d'avant-bras est amovible.

## Patentansprüche

1. Unterarmgehstütze, die in eine Achselkrücke umwandelbar ist, umfassend einen Krückenkörper (2) mit verstellbarer Länge und ein Auflageelement (1), das in einer zu der Hauptrichtung des Krückenkörpers (2) im Wesentlichen senkrecht verlaufenden Richtung ausgerichtet ist, wobei das Auflageelement ein verlängerter Griff (1) ist, der eine Doppelfunktion als herkömmlicher Griff und als Auflageelement auf Achselhöhe erfüllt, und wobei der Krückenkörper (2) hinreichend verstellbar ist, dass der verlängerte Griff (1) einen Benutzer auf Achselhöhe stützt, wenn dieser aufrecht steht, **dadurch gekennzeichnet, dass** die Gehstütze ferner Folgendes umfasst:
- ein Unterarmstützelement, das in der Unterarmgehstützenkonfiguration und der Achselkrückenkonfiguration am oberen Teil des Krückenkörpers (2) angeordnet ist,
- einen zweiten Griff (3), der unter dem Auflageelement (1) angeordnet ist,
wobei der Abstand zwischen dem zweiten Griff (3) und dem Auflageelement in der Unterarmgehstützenkonfiguration und der Achselkrückenkonfiguration im Wesentlichen gleich der Länge des Arms des Benutzers ist.

2. Unterarmgehstütze nach Anspruch 1, wobei der Abstand verstellbar ist.

3. Unterarmgehstütze nach Anspruch 1 oder 2, wobei der zweite Griff (3) klappbar ist.

4. Unterarmgehstütze nach einem der vorhergehenden Ansprüche, wobei das Unterarmstützelement entfernbar ist.

## Claims

1. Forearm crutch convertible into an axillary crutch, comprising a crutch body (2) of adjustable length and a support element (1) oriented in a direction substantially perpendicular to the main direction of the crutch body (2), said support element (1) being an extended handle (1) which has a dual function, namely that of a conventional handle and that of a support element at armpit level, and said crutch body (2) being sufficiently adjustable such that the extended handle (1) supports a user at armpit level when the user is standing, **characterized in that** the forearm crutch comprises in addition:
- a forearm-supporting element disposed in the upper part of the crutch body (2), in the forearm crutch configuration and the axillary crutch configuration;
- a second handle (3) disposed under the support element (1);
the distance between the second handle (3) and the support element being substantially equal to the length of the user's arm, in the forearm crutch configuration and the axillary crutch configuration.

2. Forearm crutch according to Claim 1, in which said distance is adjustable.

3. Forearm crutch according to Claim 1 or 2, in which the second handle (3) is foldable.

4. Forearm crutch according to any one of the preceding claims, in which the forearm-supporting element is removable.
